# EUROPÄISCHE PATENTSCHRIFT

(11) **EP 0 666 898 B1**
(45) Veröffentlichungstag und Bekanntmachung des Hinweises auf die Patenterteilung: **09.04.1997**
(21) Anmeldenummer: 93923521.4
(22) Anmeldetag: 21.10.1993
(51) Int. Cl.: C11D 1/83

(54) **VERWENDUNG VON MISCHUNGEN NICHTIONISCHER TENSIDE**
USE OF MIXTURES OF NONIONIC SURFACTANTS
UTILISATION DE MELANGES DE TENSIOACTIFS NON IONIQUES

(30) Priorität: 29.10.1992 DE 4236506
(43) Veröffentlichungstag der Anmeldung: 16.08.1995
(73) Patentinhaber: Henkel Kommanditgesellschaft auf Aktien, 40191 Düsseldorf (DE)
(72) Erfinder: SCHMID, Karl-Heinz, D-40822 Mettmann (DE); GIESEN, Brigitte, D-40235 Düsseldorf (DE); SYLDATH, Andreas, D-40589 Düsseldorf (DE)
(86) Internationale Anmeldenummer: EP9302914
(87) Internationale Veröffentlichungsnummer: WO9410279

(56) Entgegenhaltungen:
- EP-A- 0 347 110
- EP-A- 0 405 967
- EP-A- 0 474 915
- WO-A-92/02604

## Beschreibung

### Gebiet der Erfindung

Die Erfindung betrifft die Verwendung von Mischungen nichtionischer Tenside zur Herstellung von wäßrigen Aniontensidlösungen mit verbesserter Kältestabilität.

### Stand der Technik

Handgeschirrspülmittel enthalten als Wirkkomponenten überwiegend anionische Tenside. Typische Primärtenside sind dabei Alkylbenzolsulfonate, sekundäre Alkansulfonate, Fettalkoholethersulfate und Alkylsulfate. Diese Tenside sind in Konzentrationen bis zu insgesamt etwa 30 Gew.-% in den Formulierungen enthalten, wobei im wesentlichen leistungsstarke synergistisch wirkende Kombinationen eingesetzt werden. Als Co- oder Sekundärtenside kommen beispielsweise Betaine, Fettsäurealkanolamide, Aminoxide und Ethercarbonsäuren in Betracht, die in wesentlich geringeren Mengen eingesetzt werden. Ihnen fällt die Aufgabe zu, das Spülvermögen und die Schaumstabilität zu steigern (vgl. Seifen-Öle-Fette-Wachse 115, 149 (1989).

Ein Problem bei der Formulierung solcher Mittel, besteht in der vergleichsweise geringen Kältestabilität wäßriger Aniontensidlösungen. Insbesondere dann, wenn Formulierungen oder Teilformulierungen vor dem Verbrauch eine gewisse Zeit bevorratet werden müssen, kann es daher zu unerwünschten Austrübungen oder bei Außenlagerung sogar zum Erstarren des Produktes kommen.

In diesem Zusammenhang werden in den Europäischen Patenten EP-B 0 070 074, EP-B 0 070 075, EP-B 0 070 076 sowie EP-B 0 075 995 und EP-B 0 095 996 (Procter & Gamble) schäumende Detergensgemische von anionischen Tensiden, Alkyloligoglucosiden und gegebenenfalls Aminoxiden und deren Verwendung als Geschirrspülmittel vorgeschlagen. Durch den Zusatz der genannten nichtionischen Tensiden wird die Kältestabilität der Gemische jedoch nicht nennenswert verbessert.

Aus der EP-A-0 405 967 sind wäßrige Zusammensetzungen bekannt, enthaltend Alkylmonoglucoside, Fettalkoholpolyglycolether und Laurylsarcosinate.

In der EP-A-0 474 915 werden wäßrige Flüssigwaschmitteloftenbart, enthallend Seite, C₁₀₋₁₁-Alkylpolyglucoside, C_{12/14}-Alkylpolyglucoside und C₁₂₋₁₄- Fettalkoholethoxylate mit 6 bis 8 Mol Ethylenoxid und einem Klarpunkt von -2 bis -5°C.

Aus der Deutschen Patentanmeldung DE-A1 40 25 065 (Henkel) sind ferner wäßrige Tensidmischungen bekannt, die neben Al-kyloligoglucosiden sowie Gemischen von lang- und kurzkettigen Alkylsulfaten gegebenenfalls auch Fettalkoholpolyethylenglycolether, vorzugsweise Anlagerungsprodukte von 3 bis 10 Mol Ethylenoxid an Fettalkohole mit 10 bis 20 Kohlenstoffatomen, enthalten. Die Tensidcompounds werden als Vorgemische zur Herstellung flüssiger Wasch- und Reinigungsmittel beschrieben. Die Patentanmeldung enthält jedoch weder einen Hinweis auf die Kältestabilität der Gemische, noch auf eine vorteilhafte Verwendung in Handgeschirrspülmitteln.

Die Aufgabe der Erfindung bestand somit darin, ein Verfahren zur Herstellung von wäßrigen Aniontensidlösungen zur Verfügung zu stellen, das frei von den geschilderten Nachteilen ist.

### Beschreibung der Erfindung

Gegenstand der Erfindung ist die Verwendung von Mischungen nichtionischer Tenside, enthaltend
a) Alkyl- und/oder Alkenyloligoglykoside der Formel (I),

   R¹-O-[G]ₚ (I)

   in der R¹ für einen Alkyl- und/oder Alkenylrest mit 6 bis 22 Kohlenstoffatomen, G für einen Zuckerrest mit 5 oder 6 Kohlenstoffatomen und p für Zahlen von 1 bis 10 steht,
b) Fettalkoholpolyglycolether der Formel (II), in der R² für einen Alkylrest mit 8 bis 11 Kohlenstoffatomen, n für Zahlen von 4 bis 9 und m für 0 oder Zahlen von 1 bis 3 steht, und gegebenenfalls
c) Fettalkoholpolyglycolether der Formel (III), in der R³ für einen Alkylrest mit 12 bis 15 Kohlenstoffatomen, n für Zahlen von 4 bis 9 und m für 0 oder Zahlen von 1 bis 3 steht, zur Verbesserung der Kältestabilität wäßriger Lösungen anionischer Tenside.

Die wäßrigen Lösungen, deren Kälteverhalten im Sinne des erfindungsgemäßen Verfahrens es zu verbessern gilt, können beispielsweise Aniontenside enthalten, die ausgewählt sind aus der Gruppe, die gebildet wird von Alkylbenzolsulfonaten, Alkansulfonaten, Olefinsulfonaten, Alkylethersulfonaten, Glycerinethersulfonaten, α-Methylestersulfonaten, Sulfofettsäuren, Alkylsulfaten, Fettalkoholethersulfaten, Glycerinethersulfaten, Hydroxymischethersulfaten, Monoglycerid(ether)sulfaten, Fettsäureamid(ether)sulfaten, Seifen, Sulfosuccinaten, Sulfosuccinamaten, Sulfotriglyceriden, Isethionaten, Tauriden, Sarcosinaten, Ethercarbonsäuren, Alkyloligoglucosidsulfaten und Alkyl(ether)phosphaten sowie Betaintensiden. Sofern die anionischen Tenside Polyglycoletherketten enthalten, können sie sowohl eine konventionelle, als auch eine eingeengte Homologenverteilung aufweisen.

Bei den genannten Tensiden handelt es sich ausschließlich um bekannte Verbindungen. Hinsichtlich Struktur und Herstellung dieser Stoffe sei auf einschlägige Übersichtsarbeiten beispielsweise J.Falbe (ed.), "Surfactants in Consumer Products", Springer Verlag, Berlin, 1987, S.54-124 oder J.Falbe (ed.), "Katalysatoren, Tenside und Mineralöladditive", Thieme Verlag, Stuttgart, 1978, S.123-217 verwiesen.

Vorzugsweise werden wäßrige Lösungen der genannten anionischen Tenside eingesetzt, die diese in Mengen von 1 bis 50, vorzugsweise 25 bis 35 Gew.-% enthalten.

Alkyl- und Alkenyloligoglykoside stellen bekannte Stoffe dar, die nach den einschlägigen Verfahren der präparativen organischen Chemie erhalten werden können. Stellvertretend für das umfangreiche Schrifttum sei hier auf die Schriften EP-A1-0 301 298 und WO 90/3977 verwiesen.

Die Alkyl- und/oder Alkenyloligoglykoside können sich von Aldosen bzw. Ketosen mit 5 oder 6 Kohlenstoffatomen, vorzugsweise der Glucose ableiten. Die bevorzugten Alkyl-und/oder Alkenyloligoglykoside sind somit Alkyl- und/oder Alkenyloligoglucoside.

Die Indexzahl p in der allgemeinen Formel (I) gibt den Oligomerisierungsgrad (DP-Grad), d. h. die Verteilung von Mono- und Oligoglykosiden an und steht für eine Zahl zwischen 1 und 10. Während p in einer gegebenen Verbindung stets ganzzahlig sein muß und hier vor allem die Werte p = 1 bis 6 annehmen kann, ist der Wert p für ein bestimmtes Alkyloligoglykosid eine analytisch ermittelte rechnerische Größe, die meistens eine gebrochene Zahl darstellt. Vorzugsweise werden Alkyl- und/oder Alkenyloligoglykoside mit einem mittleren Oligomerisierungsgrad p von 1,1 bis 3,0 eingesetzt. Aus anwendungstechnischer Sicht sind solche Alkyl- und/oder Alkenyloligoglykoside bevorzugt, deren Oligomerisierungsgrad kleiner als 1,7 ist und insbesondere zwischen 1,2 und 1,4 liegt.

Der Alkyl- bzw. Alkenylrest R¹ kann sich von primären Alkoholen mit 6 bis 11, vorzugsweise 8 bis 10 Kohlenstoffatomen ableiten. Typische Beispiele sind Capronalkohol, Caprylalkohol, Caprinalkohol und Undecylalkohol sowie deren technische Mischungen, wie sie beispielsweise bei der Hydrierung von technischen Fettsäuremethylestern oder im Verlauf der Hydrierung von Aldehyden aus der Roelen'schen Oxosynthese anfallen. Bevorzugt sind Alkyloligoglucoside der Kettenlänge C₈-C₁₀ (DP = 1 bis 3), die als Vorlauf bei der destillativen Auftrennung von technischem C₈-C₁₈-Kokosfettalkohol anfallen und mit einem Anteil von weniger als 15, vorzugsweise weniger 6 Gew.-% C₁₂-Alkohol verunreinigt sein können sowie Alkyloligoglucoside auf Basis technischer C_{9/11}-Oxoalkohole (DP = 1 bis 3).

Der Alkyl- bzw. Alkenylrest R¹ kann sich ferner auch von primären Alkoholen mit 12 bis 22, vorzugsweise 12 bis 14 Kohlenstoffatomen ableiten. Typische Beispiele sind Laurylalkohol, Myristylalkohol, Cetylalkohol, Palmoleylalkohol, Stearylalkohol, Isostearylalkohol, Oleylalkohol, Elaidylalkohol, Petroselinylalkohol, Arachylalkohol, Gadoleylalkohol, Behenylalkohol, Erucylalkohol, sowie deren technische Gemische, die wie oben beschrieben erhalten werden können. Bevorzugt sind Alkyloligoglucoside auf Basis von gehärtetem C_{12/14}-Kokosalkohol mit einem DP von 1 bis 3.

In einer besonderen Ausführungsform der Erfindung werden Alkyloligoglucoside eingesetzt, die Mischungen der genannten kurzkettigen C₈-C₁₁-Alkyloligoglucoside und langkettigen C₁₂-C₁₄-Alkyloligoglucoside im Gewichtsverhältnis 95 : 5 bis 40 : 60 und insbesondere 90 : 10 bis 50 : 50 darstellen.

Auch bei den als Komponenten b) und c) genannten Fettalkoholpolyglycolethern handelt es sich um grundsätzlich bekannte Stoffe, die großtechnisch durch Anlagerung von Ethylen- und/- oder Propylenoxid an primäre Alkohole und dabei vorwiegend Fett- bzw. Oxoalkohole erhalten werden. In Abhängigkeit des für die Oxalkylierung verwendeten Katalysatorsystems können auf diese Weise nichtionische Tenside hergestellt werden, die eine konventionelle oder aber eine eingeengte Homologenverteilung aufweisen, welche in gleicher Weise für als Bestandteil der Mischung nichtionischer Tenside geeignet sind.

Bei den Fettalkoholpolyglycolethern, die die Komponente b) bilden, handelt es sich gemäß Formel (II) um Addukte von Ethylen- und/oder Propylenoxid an primäre Alkohole mit 8 bis 11 Kohlenstoffatomen. Typische Beispiele sind die Addukte von durchschnittlich 4 bis 9, vorzugsweise 5 bis 7 Mol Ethylenoxid oder 1 Mol Propylenoxid an Octanol, Decanol oder einen C₈-C₁₀-Vorlauf-Fettalkohol.

Für die Fettalkoholpolyglycolether, die die fakultative Komponente c) bilden, kommen gemäß Formel (III) entsprechend Anlagerungsprodukte von Ethylen- und/oder Propylenoxid an primäre Alkohole mit 12 bis 15 Kohlenstoffatomen in Betracht. Typische Beispiele sind hier Addukte von durchschnittlich 4 bis 9, vorzugsweise 5 bis 7 Mol Ethylenoxid oder 1 Mol Propylenoxid an Laurylalkohol oder einen C₁₂-C₁₄-Kokosfettalkohol.

Enthalten die Fettalkoholpolyglycolether, die die Komponenten b) und c) bilden Ethylen- und Propylenglycoleinheiten, so befinden sich die Ethylenglycoleinheiten vorzugsweise am Ende des Moleküls.

Im Sinne der erfindungsgemäßen Verwendung können die genannten Niotenside, bestehend aus den Komponenten a), b) und gegebenenfalls c) den wäßrigen Lösungen anionischer Tenside in solchen Mengen zugesetzt, daß das Gewichtsverhältnis Aniontensid : Niotensid in den Lösungen 98 : 2 bis 20 : 80 und vorzugsweise 95 : 5 bis 50 : 50 beträgt.

Betrachtet man die Mischung der nichtionischen Tensiden als ein Compound, welches man den anionischen Tensidlösungen zusetzt, so kann dieses Compound die Komponenten a) und b+c) im Gewichtsverhältnis 90 : 10 bis 40 : 60, vorzugsweise 80 : 20 bis 50 : 50 und insbesondere 70 : 30 bis 50 : 50 enthalten, während die Komponenten b) und c) untereinander im Gewichtsverhältnis 100 : 0 bis 70 : 30 eingesetzt werden können.

Die Herstellung der Mischungen nichtionischer Tenside kann ebenso wie die Bereitstellung der kältestabilisierten Aniontensidmischungen auf rein mechanischem Wege, vorzugsweise durch Verrühren gegebenenfalls bei erhöhten Temperaturen von 30 bis 40°C erfolgen; eine chemische Reaktion findet nicht statt.

Neben den Niotensidmischungen und den anionischen Tensiden, die bereits zuvor exemplarisch genannt worden sind, können beispielsweise wäßrige Handgeschirrmittel weitere übliche Bestandteile, beispielsweise amphotere Tenside, Schaumbooster, Duftstoffe etc. aufweisen. Eine typische Rezeptur kann beispielsweise 20 Gew.-% Fettalkoholethersulfat, 15 Gew.-% sekundäres Alkansulfonat, 3 Gew. -% Alkylamidobetain und 2 Gew.-% der erfindungsgemäß zu verwendenden nichtionischen Tensidmischung (Wasser ad 100 Gew.-%) enthalten.

### Gewerbliche Anwendbarkeit

Im Sinne des Erfindung bewirkt die Zugabe der Mischungen nichtionischer Tenside zu den wäßrigen Aniontensidlösungen eine Absenkung des Kältetrübungspunktes ohne daß durch diese Maßnahme die Spülleistung der Gemische negativ beinflußt wird.

### Beispiele

### I. Eingesetzte Tenside

A1) C_{12/14}-Kokosalkyloligoglucosid, DP-Grad : 1,35 Plantaren^{(R)} APG 600 CS UP
B1) Octanol-4EO, desodoriert Dehydol^{(R)} O4 "DEO"
B2) Octanol-7EO, desodoriert
B3) Decanol-7EO, desodoriert
B4) C_{10/14}-Fettalkohol-7EO (eingeengte Homologenverteilung)
C1) C_{12/14}-Kokosalkohol-3,5 EO-sulfat-Natriumsalz Texapon^{(R)} LS35
C2) C_{12/14}-Kokosalkohol-2,8 EO-sulfat-Natriumsalz Texapon^{(R)} K14S28
D1) Betain auf Basis C_{12/14}-Kokosfettsäure Dehyton^{(R)} G
D2) Betain auf Basis C_{12/14}-Kokosfettsäure Dehyton^{(R)} K

Alle eingesetzten Tenside sind Verkaufsprodukte der Fa.Henkel KGaA, Düsseldorf/FRG.

### II. Testmethoden

a) Kälteverhalten
Die Testrezepturen wurden in einen Thermostaten überführt und dort von + 20°C bis auf maximal -6°C abgekühlt (2°C/10 min). Mit dem Kältetrübungspunkt (KTP) ist in die Temperatur angegeben, bei der die blanke Lösung eintrübte. Die Versuchsergebnisse sind in Tab.1 und 2 zusammengefaßt.
b) Tellerspülvermögen (TSV)
Die Ermittlung des Tellerspülvermögens wurde mit Hilfe des Teller-Testes [Fette, Seifen, Anstrichmitt., 74, 163 (1972)] durchgeführt. Hierzu wurden Teller mit einem Durchmesser von 14 cm mit je 1,9 g Rindertalg (Schmelzpunkt 40-42°C, Säurezahl 9-10) angeschmutzt und 15 h bei einer Temperatur von 0 bis 5°C gelagert. Anschließend wurden die Teller bei 50°C mit Leitungswasser der Härte 16°d gespült. Die Prüfmischung wurde mit einer Dosierung von 0,15 Wasser eingesetzt. Der Spülversuch wurde abgebrochen, sobald die Schaumdecke an der Oberfläche aufriß und die darunter befindliche Flotte sichtbar wurde. Die Ergebnisse der Spülversuche sind in Tab.1 und 2 zusammengefaßt; angegeben ist die Anzahl gespülter Teller (T).

**Tab. 1 :**

| Versuchsergebnisse Rezeptur I Prozentangabe als Gew.-% Zusätzlich 5 % Ethanol und Wasser ad 100 %. | | | | | | | | | | |
|---|---|---|---|---|---|---|---|---|---|---|
| Bsp. | A1 % | B1 % | B2 % | B3 % | B4 % | C1 % | C2 % | D1 % | KTP °C | TSV T |
| 1 | 6 | 5 | - | - | - | 15 | 18 | 3 | <-6 | 9 |
| 2 | 6 | - | 5 | - | - | 15 | 18 | 3 | -4 | 13 |
| 3 | 4 | - | 10 | - | - | 10 | 12 | 2 | <-6 | 8 |
| 4 | 6 | - | - | 5 | - | 15 | 18 | 3 | -4 | 12 |
| 4 | 4 | - | - | 10 | - | 10 | 12 | 2 | <-6 | 8 |
| 5 | 6 | - | - | - | 5 | 15 | 18 | 3 | -3 | 12 |
| 6 | 4 | - | - | - | 10 | 10 | 12 | 2 | <-6 | 9 |
| V1 | 8 | - | - | - | - | 20 | 25 | 4 | +3 | 13 |
| V1 gibt die Zusammensetzung eines handelsüblichen Produktes wieder. | | | | | | | | | | |

**Tab. 2 :**

| Versuchsergebnisse Rezeptur II Prozentangabe als Gew.-% Zusätzlich Wasser ad 100 %. | | | | | | | | | | |
|---|---|---|---|---|---|---|---|---|---|---|
| Bsp. | A1 % | B1 % | B2 % | B3 % | B4 % | C1 % | C2 % | D2 % | KTP °C | TSV T |
| 7 | 16 | 5 | - | - | - | 35 | - | 6 | -2 | 14 |
| 8 | 13 | 10 | - | - | - | 27 | - | 4 | <-6 | 14 |
| 9 | 9 | 15 | - | - | - | 19 | - | 3 | <-6 | 11 |
| 10 | 16 | - | 5 | - | - | 35 | - | 6 | -2 | 15 |
| 11 | 13 | - | 10 | - | - | 27 | - | 4 | <-6 | 14 |
| 12 | 9 | - | 15 | - | - | 19 | - | 3 | <-6 | 12 |
| 13 | 13 | - | - | 10 | - | 27 | - | 4 | <-6 | 13 |
| 14 | 9 | - | - | 15 | - | 19 | - | 3 | <-6 | 12 |
| V2 | 20 | - | - | - | - | 43 | - | 7 | +4 | 15 |
| V2 gibt die Zusammensetzung eines handelsüblichen Produktes wieder. | | | | | | | | | | |

## Patentansprüche

1. Verwendung von Mischungen nichtionischer Tenside, enthaltend
(a) Alkyl- und/oder Alkenyloligoglykoside der Formel (I),
R¹-O-[G]ₚ (I)
in der R¹ für einen Alkyl- und/oder Alkenylrest mit 6 bis 22 Kohlenstoffatomen, G für einen Zuckerrest mit 5 oder 6 Kohlenstoffatomen und p für Zahlen von 1 bis 10 steht,
(b) Fettalkoholpolyglycolether der Formel (II), in der R² für einen Alkylrest mit 8 bis 11 Kohlenstoffatomen, n für Zahlen von 4 bis 9 und m für 0 oder Zahlen von 1 bis 3 steht, und gegebenenfalls
(c) Fettalkoholpolyglycolether der Formel (III), in der R³ für einen Alkylrest mit 12 bis 15 Kohlenstoffatomen, n für Zahlen von 4 bis 9 und m für 0 oder Zahlen von 1 bis 3 steht,
zur Verbesserung der Kältestabilität wäßriger Lösungen anionischer Tenside.

2. Verwendung nach Anspruch 1, **dadurch gekennzeichnet**, daß man wäßrige Lösungen stabilisiert, die anionischer Tenside enthalten die ausgewählt sind aus der Gruppe, die gebildet wird von Alkylbenzolsulfonaten, Alkansulfonaten, Olefinsulfonaten, Alkylethersulfonaten, Glycerinethersulfonaten, α-Methylestersulfonaten, Sulfofettsäuren, Alkylsulfaten, Fettalkoholethersulfaten, Glycerinethersulfaten, Hydroxymischethersulfaten, Monoglycerid(ether)sulfaten, Fettsäureamid(ether)sulfaten, Seifen, Sulfosuccinaten, Sulfosuccinamaten, Sulfotriglyceriden, Isethionaten, Tauriden, Sarcosinaten, Ethercarbonsäuren, Alkyloligoglucosidsulfaten und Alkyl(ether)phosphaten sowie Betaintensiden.

3. Verwendung nach den Ansprüchen 1 und 2, **dadurch gekennzeichnet**, daß man Alkylglucoside der Formel (I) einsetzt, in der R¹ für einen Alkylrest mit 6 bis 11 Kohlenstoffatomen, G für einen Glucoserest und p für Zahlen von 1 bis 3 steht.

4. Verwendung nach den Ansprüchen 1 bis 3, **dadurch gekennzeichnet**, daß man Alkylglucoside der Formel (I) einsetzt, in der R¹ für einen Alkylrest mit 12 bis 22 Kohlenstoffatomen, G für einen Glucoserest und p für Zahlen von 1 bis 3 steht.

5. Verwendung nach den Ansprüchen 1 bis 4, **dadurch gekennzeichnet**, daß man wäßrige Lösungen anionischer Tenside einsetzt, die diese in Mengen von 1 bis 50 Gew.-% enthalten.

6. Verwendung nach den Ansprüchen 1 bis 5, **dadurch gekennzeichnet**, daß man die nichtionischen Tenside den wäßrigen Lösungen anionischer Tenside in solchen Mengen zusetzt, daß das Gewichtsverhältnis Aniontensid : Niotensid in den Lösungen 98 : 2 bis 20 : 80 beträgt.

7. Verwendung nach den Ansprüchen 1 bis 6, **dadurch gekennzeichnet**, daß man die Komponenten (a) und (b+c) im Gewichtsverhältnis 90 : 10 bis 40 : 60 einsetzt.

8. Verwendung nach den Ansprüchen 1 bis 7, **dadurch gekennzeichnet**, daß man die Komponenten (b) und (c) im Gewichtsverhältnis 100 : 0 bis 70 : 30 einsetzt.

## Claims

1. The use of mixtures of nonionic surfactants containing
(a) alkyl and/or alkenyl oligoglycosides corresponding to formula (I):
R¹-O-[G]ₚ (I)
in which R¹ is an alkyl and/or alkenyl radical containing 6 to 22 carbon atoms, G is a sugar unit containing 5 or 6 carbon atoms and p is a number of 1 to 10,
(b) fatty alcohol polyglycol ethers corresponding to formula (II): in which R² is an alkyl radical containing 8 to 11 carbon atoms, n is a number of 4 to 9 and m = 0 or is a number of 1 to 3, and optionally
(c) fatty alcohol polyglycol ethers corresponding to formula (III): in which R³ is an alkyl radical containing 12 to 15 carbon atoms, n is an integer of 4 to 9 and m = 0 or is a number of 1 to 3,
for improving the low-temperature stability of aqueous solutions of anionic surfactants.

2. The use claimed in claim 1, characterized in that aqueous solutions containing anionic surfactants selected from the group consisting of alkylbenzene sulfonates, alkane sulfonates, olefin sulfonates, alkyl ether sulfonates, glycerol ether sulfonates, α-methyl ester sulfonates, sulfofatty acids, alkyl sulfates, fatty alcohol ether sulfates, glycerol ether sulfates, hydroxy mixed ether sulfates, monoglyceride (ether) sulfates, fatty acid amide (ether) sulfates, soaps, sulfosuccinates, sulfosuccinamates, sulfotriglycerides, isethionates, taurides, sarcosinates, ether carboxylic acids, alkyl oligoglucoside sulfates and alkyl (ether) phosphates and also betaine surfactants are stabilized.

3. The use claimed in claims 1 and 2, characterized in that alkyl glucosides corresponding to formula (I), in which R¹ is an alkyl radical containing 6 to 11 carbon atoms, G is a glucose unit and p is a number of 1 to 3, are used.

4. The use claimed in claims 1 to 3, characterized in that alkyl glucosides corresponding to formula (I), in which R¹ is an alkyl radical containing 12 to 22 carbon atoms, G is a glucose unit and p is a number of 1 to 3, are used.

5. The use claimed in claims 1 to 4, characterized in that aqueous solutions of anionic surfactants containing the anionic surfactants in quantities of 1 to 50% by weight are used.

6. The use claimed in claims 1 to 5, characterized in that the nonionic surfactants are added to the aqueous solutions of anionic surfactants in such quantities that the ratio by weight of anionic surfactant to nonionic surfactant in the solutions is from 98:2 to 20:80.

7. The use claimed in claims 1 to 6, characterized in that components (a) and (b+c) are used in a ratio by weight of 90:10 to 40:60.

8. The use claimed in claim 1, characterized in that components (b) and (c) are used in a ratio by weight of 100:0 to 70:30.

## Revendications

1. Utilisation de mélanges de tensioactifs non ioniques, contenant des :
a) alkyl et/ou alcényloligoglycosides de formule (I),
R¹O-[G]ₚ (I)
où R¹ est un radical alkyl et/ou alcécyl de 6 à 22 atomes de carbone, G est un radical sucre de 5 ou 6 atomes de carbone et p représente des nombres de 1 à 10 ;
b) éther de polyglycol et d'alcool gras de formule (II) : où R représente un radical alkyle de 8 à 11 atomes de carbone, n des nombres de 4 à 9 et m représente 0 ou des nombres de 1 à 3, et le cas échéant
c) éthers de polyglycol et d'alcool gras de formule (III). ou R³ est un radical alkyle de 12 à 15 atomes de carbone, n représente des nombres de 4 à 9 et m représente 0 ou des nombres de 1 à 3, pour améliorer la stabilité au froid de solutions aqueuses de tensioactifs anioniques.

2. Utilisation selon la revendication 1,
caractérisée en ce qu'
on stabilise des solutions aqueuses qui contiennent des tensioactifs anioniques qu'on choisit dans le groupe constitué des alkylbenzènesulfonates, des alcanesulfonates, des oléfinesulfonates, des alkyléthersulfonates, des glycérineéthersulfonates, des α-méthylestersulfonates, des sulfoacides gras, des alkylsulfonates, des éthersulfates d'alcool gras, des éthersulfates de glycérine, des (éther) sulfates de monoglycéride, des (éther) sulfates d'amide d'acide gras, des hydroxyéthersulfates mixtes, des sulfosuccinates, des savons, des sulfosuccinamates, des sulfotriglycérides, des iséthionates, des taurides, des sarcosinates, des acides éthercarboxyliques et des alkyl(éther)phosphates et des sulfates d'alkyloligoglucosides ainsi que des tensioactifs de bétaïne.

3. Utilisation selon les revendications 1 et 2,
caractérisée en ce qu'
on utilise des alkylglucosides de formule (I), où R¹ est un radical alkyle de 6 à 11 atomes de carbone, G un radical glucose et p représente des nombres de 1 à 3.

4. Utilisation selon les revendications 1 à 3,
caractérisée en ce qu'
on utilise des alkylglucosides de formule (I), où R¹ est un radical alkyle de 12 à 22 atomes de carbone, G est un radical glucose et p représente des nombres de 1 à 3.

5. Utilisation selon les revendications 1 à 4,
caractérisée en ce qu'
on utilise des solutions aqueuses de tensioactifs anioniques, qui les contiennent en des quantités de 1 à 50 % en poids.

6. Utilisation selon les revendications 1 à 5,
caractérisée en ce qu'
on ajoute les tensioactifs non ioniques aux solutions aqueuses de tensioactifs anioniques en des quantités telles que le rapport pondéral tensioactif anionique : tensioactif non ionique dans les solutions représente 98:2 à 20:80.

7. Utilisation selon les revendications 2 à 6,
caractérisée en ce qu'
on utilise les composants (a) et (b + c) en rapport pondéral 90:10 à 40:60.

8. Utilisation selon les revendications 1 à 7,
caractérisée en ce qu'
on utilise les composants (b) et (c) en rapport pondéral 100:0 à 70:30.
